# EUROPÄISCHE PATENTSCHRIFT

(11) **EP 0 701 409 B1**
(45) Veröffentlichungstag und Bekanntmachung des Hinweises auf die Patenterteilung: **10.06.1998**
(21) Anmeldenummer: 95930316.5
(22) Anmeldetag: 20.03.1995
(51) Int. Cl.: A43B 5/04

(54) **SKISCHUH**
SKI BOOT
CHAUSSURE DE SKI

(30) Priorität: 30.03.1994 AT 677/94; 20.04.1994 AT 822/94
(43) Veröffentlichungstag der Anmeldung: 20.03.1996
(73) Patentinhaber: HTM Sport- und Freizeitgeräte Gesellschaft m.b.H., A-2320 Schwechat (AT)
(72) Erfinder: FREISINGER, Henry, A-1210 Wien (AT); WITTMANN, Heinz, A-1100 Wien (AT)
(74) Vertreter: Szász, Tibor, Dipl.-Ing.
(86) Internationale Anmeldenummer: EP9501027
(87) Internationale Veröffentlichungsnummer: WO9526654

(56) Entgegenhaltungen:
- WO-A-92/19117
- WO-A-95/01740
- AT-A- 379 731
- AT-A- 386 930
- DE-A- 2 446 066

## Beschreibung

### TECHNISCHES GEBIET

Die Erfindung betrifft einen Skischuh mit einer den Fuß mindestens im Ristbereich haltenden Schale mit Sohle und Zehenkappe sowie einem das Bein umgebenden Schaft, wobei Schale und Zehenkappe einstückig aus Kunststoff ausgebildet und durch die Sohle schwenkbar miteinander verbunden sind, eine an die Zehenkappe anschließende, den Skischuh im wesentlichen in seiner gesamten Breite durchsetzende Ausnehmung in der Schale vorgesehen ist, die den Schwenkbereich der Zehenkappe begrenzt, und an die Zehenkappe eine über den Kappenrand vortretende Abdeckung anschließt, die die Ausnehmung untergreift und beim Verschwenken der Zehenkappe unter den Ristbereich der Schale schiebbar ist.

Ein Skischuh soll einerseits in Verbindung mit dem Ski eine im wesentlichen starre Einheit bilden, wobei die Zehenkappe in der Strecklage und der Schaft in einer Vorlageposition gehalten sind, anderseits soll beim Gehen ein Abrollen der Sohle möglich sein. Dazu bedient man sich einer Zehenkappe, die gegenüber der Schale schwenkbar ist. Bei einer einstückigen Ausbildung der Schale des Skischuhes aus Kunststoff erfolgt die gelenkige Verbindung mit der Zehenkappe über die Sohle, die im Schwenkbereich durch eine Quernut gekrümmt werden kann.

### ZUGRUNDELIEGENDER STAND DER TECHNIK

Aus der PCT WO 92/19117 ist ein Sportschuh gemäß dem Oberbegriff des Anspruchs 1 bekannt, der eine schwenkbare Zehenkappe umfaßt, die zum Zwecke einer relativen Bewegbarkeit zur Schale mit einem Abstand in Form einer spaltartigen Ausnehmung über die Sohle an der Schale angelenkt ist. Diese Ausnehmung ist seitlich beiderseits durch eine Abdeckung überbrückt, die sich beim Gehen unter die Schale schiebt. Der wesentliche, mittlere Teil der Ausnehmung ist durch eine verformbare Einlage abgedeckt. Diese wird beim Einschwenken der Zehenkappe komprimiert und expandiert bei Erreichen der Strecklage. Das verformbare Material, wie etwa Moosgummi, wird durch Kälte, Feuchtigkeit und durch ständige Formänderung sehr stark beansprucht, sodaß sich insbesondere an den Verbindungsstellen zur Zehenkappe einerseits und zur Schale anderseits Risse und in weiterer Folge Dichtungsprobleme ergeben können. Eine Betätigungsvorrichtung in der Schale blockiert die Zehenkappe beim Skifahren. Über ein Gestänge kann dieses Blockieren mittels eines fersenseitigen Drückers erfolgen, der durch ein Bindungselement, wie etwa den Fersenautomaten, eingeschoben wird.

Aus der AT-PS 356 541 ist ferner ein Skischuh bekannt, der einstückig geformt ist und über eine innere Versteifungseinlage verfügt. Die Versteifungseinlage ist im Sohlenbereich angeordnet und besteht aus zwei Teilen, die über ein Scharnier miteinander verbunden sind. Dieser Skischuh besitzt eine vom konkreten Aufbau abhängige Elastizität im Zehenbereich. Eine individuelle Zehenkappe ist bloß bei der Versteifungseinlage feststellbar.

In der DE-A1-24 44 066 ist eine Vorderfußfersenschale für Skischuhe beschrieben, bei der eine die Zehen-Ballen-Partie aufnehmende Teilschale gegenüber der Restschale um eine an oder nahe der Sohle gelegene Querachse schwenkbar und feststellbar ist, wobei die einander zugekehrten, außerhalb der Sohle gelegenen Unterteilungsränder der Teilschale und der Restschale sich gegenseitig überlappen. Mindestens in einem Bereich der die Schale untergreifenden freien Endkante der Abdeckung und der die Ausnehmung begrenzenden Berandung der Schale sind jeweils gegeneinander gerichtete Leisten vorgesehen.

Schließlich ist aus der AT-B-379 731 ein Skischuh bekannt, der einen den Fuß haltenden Unterteil und einen das Bein haltenden, als Schaft ausgebildeten Oberteil aufweist, welche Teile durch einen Balg miteinander verbunden sind, wobei die Steifigkeit des Balges im Bereich von dessen Vorderseite durch Einsetzen eines Versteifungselementes zwischen die Falten des Balges veränderbar ist. Das Versteifungselement ist nach Art einer Zahnleiste ausgebildet, deren Zähne in der gedehnten Lage des Balges zwischen die vorzugsweise mit einem trapezförmigen Querschnitt ausgestatteten Falten eingreifen.

### OFFENBARUNG DER ERFINDUNG

Die Erfindung zielt darauf ab, bei einem Skischuh mit bewegbarer Zehenkappe die Dichtung gegenüber der Schale zu verbessern. Dies wird bei einem Skischuh der eingangs genannten Art durch erreicht, daß mindestens in einem Bereich der die Schale untergreifenden freien Endkante der Abdeckung und der die Ausnehmung begrenzenden Berandung der Schale jeweils gegeneinandergerichtete Leisten mit Hinterschneidungen vorgesehen sind, die in der Strecklage der Sohle formschlüssig ineinandergreifen und daß die Abdeckung, im Längsschnitt des Skischuhes gesehen, ballig gewölbt ist und eine Krümmung aufweist, die von der Längsmittelebene ausgehend in Parallelebenen nach beiden Seiten hin mit zunehmendem Abstand abnimmt, wobei der Krümmungsradius vorzugsweise etwa im Abstand der Abdeckung zu Schwenkachse der Sohle, insbesondere zur gedachten Verbindung der sohlenseitigen Enden der Ausnehmung, entspricht. Die Abdeckung setzt nicht bloß die Zehenkappe unterhalb des Spaltes der Ausnehmung, die den Freiraum das das Verschwenken bildet, fort, sondern sie ist zusätzlich zu der Bogenform in der Art eines Kugelgelenkes gekrümmt. Die Fläche ist einem Streifen eines Ellipsoides ähnlich. Bei jeder Bewegung liegen die Flächen dicht aneinander. Der Radius der Krümmung nimmt mit der Entfernung von der Längsmittelebene des Skischuhes ab. An den Seitenteilen verschwindet der Krümmungsradius zur Gänze. Die Strecklage der Sohle ist jene, die beim Skifahren auftritt. In dieser wichtigen Lage greifen die Leisten klauenartig ineinander. Wenn die Hinterschneidungen U-förmig sind und die komplementären Leisten ebensolche Vorsprünge haben, dann laufen Keilflächen aufeinander und ein Selbstzentrieren findet statt. Ferner kann bei der Strecklage eine sehr gute Dichtung erreicht werden. Die ineinandergreifenden Elemente bewirken ferner, daß die Sohle nicht über die horizontale Ebene hinaus überstreckt werden kann. Es ergibt sich somit ein Endanschlag bei der größten zulässigen Ausnehmungs- bzw. Spaltbreite. Schale und Zehenkappe sind in der Strecklage durch die Formschlußverbindung der ineinandergreifenden Hinterschneidungen starr miteinander gekuppelt.

Bei einer besonderen Ausführungsform ist vorgesehen, daß an der Zehenkappe, insbesondere in ihrer Längsmitte ein um eine vertikale Achse umstellbarer Drehriegel vorgesehen ist, der zur Lagefixierung der Zehenkappe in der Strecklage der Sohle die Ausnehmung übergreift und sich mit einer Stirnfläche an der Schale abstützt und zur Freigabe der Schwenkbarkeit der Zehenkappe aus dem Bereich der Ausnehmung herausdrehbar ist. Der Drehriegel kann die Form eines Exzenters haben, der schalen- oder kappenseitig drehbar gelagert ist und die Ausnehmung für die Lagefixierung der Kappe in der Strecklage übergreift. Ein Gleichdick ist für diesen Zweck besonders gut geeignet. Eine von außen nicht sichtbare verdeckt und geschützt angeordnete Konstruktion zur Zehenkappenfeststellung bzw. Freigabe ist dadurch gekennzeichnet, daß an der Abdeckung, insbesondere an einer in Längsmitte des Skischuhes an der Abdeckung auskragenden Zunge, eine Anlagefläche und dieser gegenüberliegend eine Steuerfläche eines in der Schale quer zur Längsachse des Skischuhes geführten Riegels vorgesehen sind, daß die Steuerfläche in Verschieberichtung des Riegels vorzugsweise zwei Abschnitte aufweist, die abgestuft zueinander liegen und durch eine Schräge ineinander übergehen, wobei der eine Abschnitt beim Auflaufen auf die Anlagefläche die Zehenkappe in der Position ihrer Strecklage verriegelt und der andere Abschnitt im Ausmaß des Bewegungsspielraumes der Zehenkappe zurückversetzt ist. Je nach Riegelstellung ist ein Freiheitsgrad der Zehenkappe vorhanden, begrenzt vorhanden oder unterbunden. Der Riegel kann über eine Handhabe, aber in vorteilhafter Weise auch durch einen Bowdenzug, gegen Federkraft verschiebbar sein, der in den Fersenbereich der Schale zu einem Betätigungshebel geführt ist, wobei letzterer vorzugsweise auch einen gefederten Raststift zur Verriegelung von Schale und Schaft steuert. Die Zehenkappenfixierung in der Strecklage ist beim Skifahren zweckmäßig. Gleichzeitig ist aber auch die Vorlageposition durch Fixierung des Schaftes in der Schrägstellung gegenüber der Schale für das Abfahren von Bedeutung. Dies kann mit dem einen Betätigungshebel erzielt werden, der den Bowdenzug und den gefederten selbsteinrastenden Zapfen steuert. Eine praktische Ergänzung ergibt sich dadurch, daß der Drehriegel bzw. Riegel an seiner Oberseite Positionskennungen, z.B. die Farben rot und grün, trägt, von welchen jeweils eine je nach Stellung des Drehriegels bzw. Riegels einem Sichtfenster im Ristbereich der Schale gegenüberliegt. Eine praxisgerechte Ausbildung ist dadurch gekennzeichnet, daß mit dem Betätigungshebel ein etwa U-förmiger Bügel verbunden ist, der eine Abdeckzunge seitlich umfängt und untergreift und in den der Bowdenzug unterhalb der Abdeckzunge eingehängt ist, dessen Seil in einer Umlenkung in einer Grundplatte geführt ist, an welcher sich der Mantelschlauch des Bowdenzuges abstützt. Es ist zweckmäßig, wenn der Abschnitt des Riegels, welcher die Zehenkappe in der Strecklage fixiert, als Schrägfläche ausgebildet ist, die beim Auflaufen auf die Anlagefläche der Zehenkappe, beispielsweise durch die Kraft der Feder, eine Vorspannung auf die Zehenkappe übertägt, wobei die hakenförmigen Hinterschneidungen der Leisten druckbeaufschlagt aneinanderliegen. Um die Verriegelung durch Hebelkraft über den Bowdenzug zu gewährleisten, ist vorgesehen, daß der Bowdenzug an jenem Ende des Riegels angeschlossen bzw. eingehängt ist, welchem der zur Entriegelung der Zehenkappe zurückversetzte Abschnitt zunächst liegt, wobei der Riegel mit seiner Schrägen und mit dem daran anschließenden Abschnitt bei Zug seitens des Bowdenzuges auf die Anlagefläche der Zehenkappe aufläuft und die Zehenkappe in die Strecklage drückt. Der Bowdenzug kann aber auch an jenem Ende des Riegels angeschlossen bzw. eingehängt sein, welchem der zur Entriegelung der Zehenkappe zurückversetzte Abschnitt entfernt liegt, wobei der Riegel mit seiner Schrägen und mit dem daran anschließenden Abschnitt bei entspanntem Bowdenzug unter der Wirkung einer sich entspannenden Feder auf die Anlagefläche der Zehenkappe aufläuft und die Zehenkappe in der Strecklage verriegelt.

### KURZE BESCHREIBUNG DER ZEICHNUNGEN

Ausführungsbeispiele des erfindungsgemäßen Skischuhes sind in den Zeichnungen schematisch dargestellt. Fig. 1 zeigt einen Skischuh im Längsschnitt mit gestreckter Sohle, Fig. 1a ein Detail beim Gehen mit dem Skischuh, Fig. 2 einen Schrägriß einer über einen Bowdenzug betätigbaren Zehenkappenverriegelung mit Betätigungshebel und mit gleichzeitigem Vorlagefeststeller, Fig. 2a ein Detail, nämlich die Riegelanordnung vergrößert in Draufsicht, Fig. 3 einen Längsschnitt durch einen Skischuh mit einem Zehenkappenfeststeller nach Fig. 2 in Verriegelungsstellung jedoch mit einem anderen Betätigungshebel, Fig. 3a als vergrößertes Detail aus Fig. 3 den Zehenkappenfeststeller in der Freigabeposition und Fig. 4 und 4a sowie 5 und 5a alternative Ausführungen zu Fig. 2 und 2a sowie 3 und 3a.

### BESTE AUSFÜHRUNGSFORM DER ERFINDUNG

Ein Skischuh umfaßt gemäß Fig. 1 bis 5 eine Schale 1 mit einer schwenkbar angelenkten Zehenkappe 2 und mit einem ebenfalls schwenkbaren Schaft 3 (Fig. 2). Eine Sohle 4 ist Teil der Schale 1 und geht in die Zehenkappe 2 über. Im Auführungsbeispiel nach Fig. 1 sind Schale 1, Sohle 4 und Zehenkappe 2 einstückig aus Kunststoff geformt. Zwischen der Zehenkappe 2 und der Schale 1 ist eine Ausnehmung 5 vorgesehen, die ein Verschwenken der Zehenkappe 2 ermöglicht. Fig. 2 zeigt die Ausbildung der Ausnehmung in Ansicht. Die Sohle 4 kann im Bereich der gedachten Verbindung zwischen den Enden der Ausnehmung 5 eine Nut aufweisen, die eine definierte Drehachse für die Zehenkappe 2 darstellt. In vielen Fällen genügt die Elastizität des Kunststoffes für ein Abbiegen der Sohle 4 auch ohne spezieller konstruktiver Vorkehrungen.

An der Zehenkappe 2 schließt eine Abdeckung 6 an, die die Ausnehmung 5 untergreift und sich beim Schwenken der Zehenkappe 2, beispielsweise beim Gehen, unter den Ristbereich der Schale 1 schiebt. Um eine gute Abdichtung zu erreichen, ist die äußere Oberfläche der Abdeckung 6 ballig gewölbt. Im Längsschnitt nach Fig. 1 ergibt sich an der Oberfläche der Abdeckung 6 ein Kreisbogen mit einem Radius, der dem Abstand zur (gedachten) Drehachse der Zehenkappe 2 entspricht. An den freien Rändern der Abdeckung 6 sowie der Ausnehmung 5 sind gegeneinandergerichtete Leisten 7, 8 vorgesehen. Diese tragen hakenartige Hinterschneidungen mit aufeinander auflaufenden Schrägflächen (Keilflächen), sodaß sich in der Strecklage der Sohle 4 (Fig. 1) eine formschlüssige dichte Verbindung ergibt. Gemäß Fig. 1a gleitet die ballig gekrümmte Oberfläche der Abdeckung 6 beim Abbbiegen der Zehenkappe 2 - an der Leiste 8 anliegend - unter den Ristbereich der Schale 1. Die Berührungsfläche der Leiste 8 kann auf die Krümmung der Oberfläche der Abdeckung 6 abgestimmt sein. Durch die schrägen Stirnflächen im Übergangsbereich der Zehenkappe 2 zur Abdeckung 6 und an der Stirnseite der Leiste 8 werden Schmutz, insbesondere Schnee, aus der Ausnehmung 5 beim Gehen ausgeschoben. Die Leisten 7, 8 mit ihren Formschlußverbindungen enden im Übergangsbereich zwischen dem Schalenoberteil und den Schalenseitenflächen, sie können aber auch bis an das Ende der Ausnehmung 5 hinuntergezogen sein. Beim Gehen soll die Zehenkappe 2 beweglich sein, beim Skifahren jedoch soll der Skischuh den Fuß weitgehend starr festhalten. Die Zehenkappe 2 trägt gemäß Fig. 2 und 2a zu ihrer Lagefixierung in der Sohlen-Strecklage eine von der Abdeckung 5 auskragende Zunge 9, die unter dem Ristbereich der Schale 1, gegebenenfalls in einen Kanal der Schale 1, geführt ist. Diese Zunge 9 macht die Bewegungen der Zehenkappe 2 als weitgehend lineare Bewegung mit. An ihrer Stirnseite ist an der Zunge 9 eine Anlagefläche ausgebildet. Quer zur Bewegungsrichtung der Zunge 9 ist ein Riegel 10 in der Schale 1 oder in einem Riegelgehäuse geführt, das in der Schale 1 ortsfest angeordnet ist. Der Riegel 10 trägt seitlich zwei abgestuft zueinanderliegende Steuerflächen 11, 12 die durch eine Schräge 13 ineinander übergehen. Wenn der Riegel 10 so positioniert ist, wie Fig. 2 und 2a zeigen, dann liegt die Steuerfläche 11 unmittelbar an der Anlagefläche der Zunge 9 an und verhindert jedwede Bewegung der Zehenkappe 2. Wenn der Riegel 10 jedoch verschoben ist, sodaß - wie in Fig. 2a strichliert dargestellt - die zurückversetzte Steuerfläche 12 des Riegels 10 im Abstand zur Anlagefläche der Zunge 9 liegt, dann kann die Zehenkappe 2 geschwenkt werden, bis der zurückversetzte Riegelanschlag zur Wirkung kommt. Der Riegel 9 kann auch so ausgebildet sein, daß er nur über die Schrägfläche 13 und die Steuerfläche 11 verfügt, sodaß die Zunge 9 entweder vom Riegel 10 abgeblockt wird oder bei zurückgezogenem Riegel 10 der Freiraum zur Verfügung steht. Die Schrägfläche 13 des Riegels 10 dient dazu, beim Verriegelungsvorgang die Zehenkappe 2 in die Strecklage der Sohle 4 zu bringen.

Die Fig. 2 zeigt die Verschiebung des Riegels 10 durch einen Bowdenzug 14. Der Riegel 10 wird durch eine Feder 15 in die dargestellte Sperrstellung der Zehenkappe 2 gedrückt und kann gegen die Wirkung der Feder 15 zurückgezogen werden. Dazu ist der Bowdenzug 14 in einen Bügel 16 eines hochschwenkbaren Betätigungshebels 17 eingehängt. Wird Zug auf den Bowdenzug 14 durch den Betätigungshebel 17 ausgeübt, dann gelangt der Riegel 10 in seine Freigabestellung. Die Rückführung besorgt die Feder 15, sobald die Zugwirkung entfällt. Unterhalb des Betätigungshebels 17 ist auf derselben Achse 18 eine Abdeckzunge 19 angebracht. Diese schützt und verdeckt bei hochgeschwenktem Betätigungshebel 17 den Einhängepunkt des Bowdenzuges 14 in den Bügel 16. Schließlich wird vom Betätigungshebel 17 noch ein Raststift 20 in und außer Eingriff mit Schale 1 bzw. Schaft 3 gebracht. Wenn der Betätigungshebel 17 auf der Schale 1 montiert ist, dann greift der Raststift 20 in eine Bohrung des Schaftes 3, sodaß dessen Stellung (Vorlagestellung für das Skifahren) fixierbar ist. Wenn der Betätigungshebel 17 auf dem Schaft 3 montiert ist, dann greift der Raststift 20 in eine Bohrung der Schale 1. In jedem Fall sind Schale 1 und Schaft 3 verriegelt. Diese Verriegelung des Schaftes 3 in der Vorlagestellung geht Hand in Hand mit der Verriegelung der Zehenkappe 2 in der Strecklage der Sohle 4.

Fig. 3 und 3a zeigen die Zehnkappenverriegelung gemäß Fig. 2 und 2a im Schnitt. In Fig. 3 steht die Zunge 9 an der Fläche 11 des Riegels 10 an und kann sich nicht bewegen. Ein Überstrecken ist nicht möglich, weil die hakenartigen Hinterschneidungen der Leisten 7, 8 ineinandergreifen. Wenn die Steuerfläche 11 als Schrägfläche 11'' ausgebildet ist, übt sie unter der Wirkung der Feder 15 Druck auf die Zunge 9 aus, sodaß die hakenartig hinterschnittenen Leisten 7, 8 unter Vorspannung ineinandergreifen. Dies unterstützt die Dichtungswirkung der Abdeckung 5 gegenüber der Schale 1 im Bereich der Leisten 7, 8, an die gerade beim Skifahren, z.B. im Pulverschnee, sehr hohe Anforderungen gestellt werden. In Fig. 3a steht die Steuerfläche 12 der Zunge 9 gegenüber und bildet einen Anschlag am Ende des Schwenkbereiches der Zehenkappe 2.

Oberhalb des Riegels 10 ist ein Sichtfenster 21 in der Schale 1 vorgesehen, durch welches die jeweiligen Riegelstellung ersichtlich ist. Die Oberseite des Riegels 10 kann im Bereich der Steuerfläche 11 bzw. 11'' grün (für das Skifahren) und im Bereich der Steuerfläche 12 rot (für das Gehen) gefärbt sein.

In Fig. 3 ist wieder der Bowdenzug 14 dargestellt, jedoch arbeitet dieser mit einem etwas anders aufgebauten Betätigungshebel 22 zusammen. Letzterer ist um eine Drehachse 23 am Schaft 3 oder an der Schale 1 drehbar gelagert. Ein U-förmiger Bügel 24 ist am Betätigungshebel 22 angelenkt, an welchem der Bowdenzug 14 ansetzt. Die hochgeschwenkte Position des Betätigungshebels 22 bewirkt eine Zugkraft auf den Riegel 10 der gegen Federkraft in die Position nach Fig. 3 gelangt. Die abgeschwenkte, strichliert dargestellte Position des Betätigungshebels 22 läßt die Feder des Riegels 10 zur Wirkung kommen, sodaß sich die Situation nach Fig. 3a ergibt.

Der Betätigungshebel 22 ist im Bereich der Drehachse als Exzenter ausgebildet und drückt einen gefederten Raststift 25 gegen den Skischuh. Der Raststift 25 schnappt in die Bohrung 26 der Schale 1 ein, sobald die Bohrung 26 mit der Raststiftachse fluchtet. Dies ist in der Vorlagestellung des Schaftes 3 gegenüber der Schale 1 der Fall. In Fig. 1 ist ferner noch ein Drehriegel 30 auf der Zehenkappe 2 strichliert dargestellt, der um eine Drehachse 30' in die Ausnehmung hinein drehbar ist und der sich mit seiner Stirnfläche an der Schale 1 im Bereich der Leiste 8 zur Lagefixierung der Zehenkappe 2 abstützen kann. Diese besonders einfache Ausführung ist dann zweckmäßig, wenn nur die Zehenkappe 2 freigegeben und fixiert werden soll, jedoch ein Betätigungshebel für die Schaftfixierung nicht vorhanden ist.

Fig. 4 und 4a sowie 5 und 5a sind den Fig. 2, 2a und 3, 3a ähnlich, wobei als Alternative der Bowdenzug 14 den Riegel 10', bei Umlegen des Betätigungshebels 22' aus der in Fig. 4 dargestellten Position nach unten, in die Sperrstellung der Zehenkappe 2 zieht. In Fig. 2, 2a wurde durch Zugwirkung des Bowdenzuges 14 die Zehenkappe 2 entriegelt und im wesentlichen durch die Kraft der Feder 15 die Verriegelung bewirkt.

Gemäß Fig. 4 weist der quer zur Zunge 9 der Zehenkappe 2 verschiebbar geführte Riegel 10' zwei Abschnitte 11' und 12' auf, die durch eine Schräge 13' ineinander übergehen. Der Abschnitt 11' springt gegenüber dem Abschnitt 12' vor und hält die Zehenkappe 2 durch Anliegen oder Anpressen an der Stirnfläche der Zunge 9 in der starren Strecklage. Die Fig. 4 und 4a zeigen die Entriegelungslage, bei der der Riegel 10' mit seinem Abschnitt 12' der Zunge 9 gegenüberliegt und einen Bewegungsspielraum der Zehenkappe 2 freigibt. Fig. 4a zeigt den Riegel 10' gegenüber der Zunge 9 im Detail.

Durch Umlegen des Betätigungshebels 22' aus der in Fig. 4 mit vollen Linien dargestellten Position nach unten, wird eine durch den Bügel 24' übertragene Zugkraft auf den Bowdenzug 14 ausgeübt, sodaß der Riegel 10' gegen die Kraft der Feder 15 in Fig. 4 bzw. 4a nach rechts gezogen wird. Dadurch schiebt sich der Abschnitt 11' sperrend vor die Zunge 9. Wenn die Zehenkappe 2 nach oben abgebogen war, dann läuft die Schräge 13' auf die Zunge 9 auf und drückt die Zehenkappe 2 in die in Fig. 4 gezeichnete Strecklage.

Die Verbindung zwischen dem Bowdenzug 14 und dem Bügel 24' des Betätigungshebels 22' erfolgt über einen Haken 31 am Ende des Bowdenzugseiles, dessen freier Schenkel 31' länger ist als sein Verschiebungsweg beim Umstellen des Betätigungshebels 22'. Dadurch wird eine Freistellung zwischen Betätigungshebel 22' und Bowdenzug 14 erreicht und es ist möglich, den Betätigungshebel 22' aus der Sperrstellung in die Freigabestellung der Zehenkappenbewegung hochzuschwenken, auch dann, wenn die Feder 15 den Reibungsschluß zwischen dem Riegelabschnitt 11' und der Stirnfläche der Zunge 9 im Augenblick allenfalls nicht überwinden kann. Durch Strecken der Zehenkappe 2 hebt die Zunge 9 vom Abschnitt 11' ab, wodurch der Riegel 10' durch die Kraft der Feder 15 bei bereits umgestellten Betätigungshebel 22' in die Freigabestellung gemäß Fig. 4 schnellt. Der Bügel 24' bleibt immer innerhalb des Hakens 30. Einem Ausfädeln aus dem Haken 30 wird durch den langen Schenkel 31 entgegengewirkt. Die U-förmige Ausnehmung in der Abdeckzunge 19 dient der Führung des Hakens 30.

Die Freigabestellung ist hier zwischen Bowdenzug 14 und Betätigungshebel 22' dargestellt - sie kann aber auch zwischen Bowdenzug 14 und Riegel 10' derart vorgesehen sein, daß das riegelseitige Ende des Bowdenzuges 14 nicht fest mit dem Riegel 10' verbunden ist, sondern bei Umstellen des Betätigungshebels 22 in seine Freigabestellung ein Kopfende des Bowdenzuges 14 von einer riegelseitigen Mitnehmerfläche abhebt und zurücktritt, wenn die Federkraft 15 kurzfristig bzw. vorübergehend gegenüber dem Reibungswiderstand der Verriegelung nicht ausreichen sollte, den Riegel 10' in die Freigabestellung der Zehenkappenbewegung zu schieben.

Dem Riegel 10', der innerhalb der Schale 1 geführt ist, liegt ein Fenster 21 gegenüber, das durch Farbmarkierungen am Riegel 10' dessen Stellung erkennen läßt.

In Fig. 4a ist die Verriegelungsvorrichtung, wie sie oben beschrieben ist, in ebener Lage nochmals als Detail dargestellt. Mit vollen Linien zeigt der Riegel 10' die Freigabestellung der Zehenkappe 2, bei der die Zunge 9 einen Bewegungsspielraum in Pfeilrichtung bis zum Anschlag am Abschnitt 12' aufweist. Wird der Bowdenzug 14 durch den Betätigungshebel 22' gezogen, dann wandert der Riegel 10' in Fig. 4a nach rechts und die Schräge 13' drückt die Zehenkappe 2 in die Strecklage. Der Abschnitt 11' fixiert diese Position. Wenn der Abschnitt 11' eine Schrägfläche 11'' aufweist, dann wird die Zehenkappe 2 auch beim Verriegeln nach vor gedrückt und die Hinterschneidungen der Leisten 7, 8 werden, z.B. im elastischen Bereich, gegeneinandergepreßt. Der Betätigungshebel 22' hat neben der Zugausübung auf den Bowdenzug 14 noch die Funktion der Verriegelung von Schaft 3 und Schale 1 des Skischuhes, zugleich mit der Lagefixierung der Zehenkappe 2 in der Strecklage. Der Betätigungshebel 22' weist um seine Drehachse 23' einen Exzenter 32 auf, der einen gefederten Raststift 33 steuert. In der mit vollen Linien gezeichneten Hebelstellung der Fig. 4 steht der Exzenter 32 so, daß der Raststift 33 aus einer Bohrung 34 in der Schale 1 zurückweicht. Wird der Betätigungshebel 22' nach unten umgelegt, dann drückt der Exzenter 32 den Raststift 33 in die Bohrung 34 hinein, wie dies in Fig. 5 dargestellt ist. Schale 3 und Schaft 1 sind damit starr verbunden.

Fig. 5 und 5a zeigen das Ausführungsbeispiel nach Fig. 4, 4a im Schnitt, wobei die Fig. 5 im Gegensatz zu Fig. 4, wie erwähnt, den verriegelten Zustand der Zehenkappe 2 darstellt, während das Detail gemäß Fig. 5a die Freigabestellung zeigt, in der die Zehenkappe 2 verschwenkbar ist, bis die Zunge 9 am Abschnitt 12' anliegt. Die Fig. 5 läßt erkennen, daß der Bügel 24' in der hochgeschwenkten Stellung des Betätigungshebels 22' bei entlastetem Bowdenzug 14 immer noch innerhalb des Hakens 31 liegt, wenn der Haken 31 durch die Feder 15 am anderen Ende des Bowdenzuges 14 der Bewegung des Bügels 24' nicht folgt.

Erwähnt sei noch, daß der Raststift 33 in seiner Führung im Schaft 3 in seiner axialen Richtung dem Exzenter 32 folgt, daß aber ein Federelement zwischengeschaltet ist, sodaß der Raststift 33 in der Betätigungshebelposition nach Fig. 5 gegen die Schale 1 durch Federkraft vorgespannt ist und in die Bohrung 34 einrastet, sobald sie mit dem Raststift 33 luchtet.

## Patentansprüche

1. Skischuh mit einer den Fuß mindestens im Ristbereich haltenden Schale mit Sohle und Zehenkappe sowie einem das Bein umgebenden Schaft, wobei Schale (1) und Zehenkappe (2) einstückig aus Kunststoff ausgebildet und durch die Sohle (4) schwenkbar miteinander verbunden sind, eine an die Zehenkappe (2) anschließende, den Skischuh im wesentlichen in seiner gesamten Breite durchsetzende Ausnehmung (5) in der Schale (1) vorgesehen ist, die den Schwenkbereich der Zehenkappe (2) begrenzt, und an die Zehenkappe (2) eine über den Kappenrand vortretende Abdeckung (6) anschließt, die die Ausnehmung (5) untergreift und beim Verschwenken der Zehenkappe (2) unter den Ristbereich der Schale (1) schiebbar ist, **dadurch gekennzeichnet**, daß mindestens in einem Bereich der die Schale (1) untergreifenden freien Endkante der Abdeckung (6) und der die Ausnehmung (5) begrenzenden Berandung der Schale (1) jeweils gegeneinandergerichtete Leisten (7, 8) mit Hinterschneidungen vorgesehen sind, die in der Strecklage der Sohle (4) formschlüssig ineinandergreifen und daß die Abdeckung (6), im Längsschnitt des Skischuhes gesehen, ballig gewölbt ist und eine Krümmung aufweist, die von der Längsmittelebene ausgehend in Parallelebenen nach beiden Seiten hin mit zunehmendem Abstand abnimmt, wobei der Krümmungsradius vorzugsweise etwa im Abstand der Abdeckung (6) zu Schwenkachse der Sohle (4), insbesondere zur gedachten Verbindung der sohlenseitigen Enden der Ausnehmung (5), entspricht.

2. Skischuh nach Anspruch 1 **dadurch gekennzeichnet**, daß an der Zehenkappe (2), insbesondere in ihrer Längsmitte ein um eine vertikale Achse (30 ') umstellbarer Drehriegel (30) vorgesehen ist, der zur Lagefixierung der Zehenkappe (2) in der Strecklage der Sohle (4) die Ausnehmung (5) übergreift und sich mit einer Stirnfläche an der Schale (1) abstützt und zur Freigabe der Schwenkbarkeit der Zehenkappe (2) aus dem Bereich der Ausnehmung (5) herausdrehbar ist.

3. Skischuh nach Anspruch 1 **dadurch gekennzeichnet**, daß an der Abdeckung (6), insbesondere an einer in Längsmitte des Skischuhes an der Abdeckung (6) auskragenden Zunge (9), eine Anlagefläche und dieser gegenüberliegend eine Steuerfläche eines in der Schale (1) quer zur Längsachse des Skischuhes geführten Riegels (10, 10') vorgesehen sind, daß die Steuerfläche in Verschieberichtung des Riegels (10, 10') vorzugsweise zwei Abschnitte (11, 11'; 12, 12') aufweist, die abgestuft zueinander liegen und durch eine Schräge (13, 13') ineinander übergehen, wobei der eine Abschnitt (11, 11') beim Auflaufen auf die Anlagefläche die Zehenkappe (2) in der Position ihrer Strecklage verriegelt und der andere Abschnitt (12, 12') im Ausmaß des Bewegungsspielraumes der Zehenkappe (2) zurückversetzt ist.

4. Skischuh nach Anspruch 3, **dadurch gekennzeichnet**, daß der Riegel (10, 10') durch einen Bowdenzug (14) in dem Fersenbereich der Schale (1) zu einem Betätigungshebel (17, 22, 22') geführt ist und daß der Betätigungshebel (17, 22, 22') vorzugsweise auch einen gefederten Raststift (20, 25) zur Verriegelung von Schale (1) und Schaft (3) steuert.

5. Skischuh nach einem der Ansprüche 2 bis 4, **dadurch gekennzeichnet**, daß der Drehriegel (30) bzw. Riegel (10, 10') an seiner Oberseite Positionskennungen, z.B. die Farben rot und grün, trägt, von welchen jeweils eine je nach Stellung des Drehriegels (30) bzw. Riegels (10, 10') einem Sichtfenster (21) im Ristbereich der Schale (1) gegenüberliegt.

6. Skischuh nach Anspruch 6, **dadurch gekennzeichnet**, daß mit dem Betätigungshebel (17, 22, 22') ein etwa u-förmiger Bügel (16, 24, 24') verbunden ist, der eine Abdeckzunge (19) seitlich umfängt und untergreift und in den der Bowdenzug (14) unterhalb der Abdeckzunge (19) eingehängt ist, dessen Seil in einer Umlenkung in einer Grundplatte geführt ist, welcher sich der Mantelschlauch des Bowdenzuges abstützt.

7. Skischuh nach Anspruch 3, **dadurch gekennzeichnet**, daß der Abschnitt (11'') des Riegels (10, 10'), welcher die Zehenkappe (2) in der Strecklage fixiert, als Schrägfläche ausgebildet ist, die beim Auflaufen auf die Anlagefläche der Zehenkappe (2), beispielsweise durch die Kraft der Feder (15), eine Vorspannung auf die Zehenkappe (2) überträgt, wobei die hakenförmigen Hinterschneidungen der Leisten (7, 8) druckbeaufschlagt aneinanderliegen.

8. Skischuh nach einem der Ansprüche 4 bis 7, **dadurch gekennzeichnet**, daß der Bowdenzug (14) an jenem Ende des Riegels (10, 10') angeschlossen bzw. eingehängt ist, welchem der zur Entriegelung der Zehenkappe (2) zurückversetzte Abschnitt (12, 12') zunächst liegt, wobei der Riegel (10, 10') mit seiner Schrägen (13, 13') und mit dem daran anschließenden Abschnitt (11, 11') bei Zug seitens des Bowdenzuges (14) auf die Anlagefläche der Zehenkappe (2) aufläuft und die Zehenkappe (2) in die Strecklage drückt.

9. Skischuh nach einem der Ansprüche 4 bis 7, **dadurch gekennzeichnet**, daß der Bowdenzug (14) an jenem Ende des Riegels (10, 10') angeschlossen bzw. eingehängt ist, welchem der zur Entriegelung der Zehenkappe (2) zurückversetzte Abschnitt (12, 12') entfernt liegt, wobei der Riegel (10) mit seiner Schrägen (13) und mit dem daran anschließenden Abschnitt (11) bei entspanntem Bowdenzug (14) unter der Wirkung einer sich entspannenden Feder (15) auf die Anlagefläche der Zehenkappe (2) aufläuft und die Zehenkappe (2) in der Strecklage verriegelt. (Fig. 2, 2a).

10. Skischuh nach Anspruch 6, **dadurch gekennzeichnet**, daß der Bowdenzug (14) mittels eines Hakens (31) in den Bügel (24, 24') eingehängt ist, und daß die Tiefe des Hakens (31) bzw. die Länge seines freien Schenkels (31') größer ist als der Verschiebungsweg des Bügels (24, 24') beim Umstellen des Betätigungshebels (17, 22, 22').

11. Skischuh nach einem der Ansprüche 4 bis 10, **dadurch gekennzeichnet**, daß in der Abdeckzunge (19) in einem stirnseitigen, abgewinkelten Bereich eine etwa U-förmige Ausnehmung vorgesehen ist, in der der Haken (31) mit seinem Schenkel (31') geführt ist.

12. Skischuh nach einem der Ansprüche 3 bis 11, **dadurch gekennzeichnet**, daß der Riegel (10, 10') in einem in der Schale (1) eingesetzten Riegelgehäuse geführt ist und daß das Riegelgehäuse in einem dem Eintrittsbereich der Zunge (9) gegenüberliegenden Bereich einen Vorsprung, insbesondere eine Leiste, aufweist, die in eine Hinterschneidung der Schale (1) zur formschlüssigen Lagefixierung des Riegelgehäuses in der Schale (1) eingreift.

## Claims

1. A ski boot comprising a shell surrounding at least the instep portion of the foot, with a sole and a toe cap, and a leg portion surrounding the leg, said shell (1) and said toe cap (2) being of one-piece plastic construction and hingedly connected to one another by said sole (4), said shell (1) being formed adjacent said toe cap (2) with an aperture (5) extending over substantially the full width of the ski boot and defining the folding range of said toe cap (2), said toe cap (2) having its free edge extended by a cover portion (6) received within said aperture (5) and adapted in response to folding said toe cap (2) to be slid under the instep portion of said shell (1), characterized in that at least a part of the free terminal edge of said cover portion (6) extending into said shell (1), and of the rim of said shell (1) surrounding said aperture (5) are formed with oppositely directed undercut lip portions (7,8) lockingly engaging one another in the straightened state of said sole (4), and that said cover portion (6) has a crowned configuration as viewed in longitudinal section and has a curvature gradually decreasing from the longitudinal center plane in parallel planes of increasing distance on both sides thereof, with the radius of curvature being defined in accordance with the varying distance between said cover portion (6) and the hinge of said sole (4), specifically an imaginary line interconnecting the ends of said aperture (5) adjacent said sole (4).

2. A ski boot according to claim 1, characterized in that said toe cap (2) is provided, particularly at its longitudinal center, with a rotary lock member (30) adapted to be rotated about a vertical axis (30') between a locking position in which it extends over said cover member (6) and abuts the rim of said shell (1) surrounding said aperture (5) to thereby lock said toe cap (2) in the straightened state of said sole (4), and an unlocked position away from said aperture (5) to permit folding of said toe cap (2).

3. A ski boot according to claim 1, characterized in that said cover portion (6), particularly a projection (9) extending from said cover member (6) at the longitudinal center of the ski boot, is formed with an abutment face facing towards a control face of a stop member (10,10') mounted in said shell (1) for displacement transversely of the longitudinal axis of the ski boot, said control face being provided in the displacement direction of said stop member (10,10') with preferably two segments (11,11';12,12') in a stepped configuration with a connecting slope (13,13') therebetween, a first segment (11,11') acting as an abutment for locking said toe cap (2) in its straightened position, and a second segment (12,12') being recessed in accordance with the folding range of said toe cap (2).

4. A ski boot according to claim 3, characterized in that said stop member (10,10') is connected through a bowden wire (14) to an actuator lever (17,22,22') disposed on the heel portion of said shell (1) and preferably acting in addition on a spring-biased detent pin (20,25) for locking said lg portion (3) to said shell (1).

5. A ski boot according to any of claims 2 to 4, characterized in that said rotary lock member (30) or said stop member (10,10'), respectively, has its top face provided with position markers, for instance the colours red and green, to be visible at a viewing window (21) at the instep portion of said shell (1) for indicating the position of said lockmember (30) or stop member (10,10'), respectively.

6. A ski boot according to claim 4, characterized in that said actuator lever (17,22,22') has connected thereto an approximately U-shaped link member (16,24,24') extending laterally around and underneath a cover flap (19) and having said bowden wire connected there to underneath said cover flap (19), the inner wire of said bowden wire extending through guide means in a base plate on which the sheath of the bowden wire takes support.

7. A ski boot according to claim 3, characterized in that said segment (11'') of said stop member (10,10') acting to support said to cap in the straightened position is formed with a slope acting on engagement with said abutment face of said toe cap (2) to transmit, for instance under the action of a spring (15), a biasing force to said toe cap (2) to thereby maintain said undercut lip portions (7,8) in interlocking engagement.

8. A ski boot according to any of claims 4 to 7, characterized in that said bowden wire (14) is connected or anchored to said stop member (10,10') at the end thereof adjacent to the recessed segment (12,12') for releasing said toe cap (2), so that a traction force transmitted by said bowden wire (14) causes said slope (13,13') and said raised segment (11,11') of said stop member (10,10') to ride up on the abutment face of said toe cap (2) so as to push said toe cap to its straightened position.

9. A ski boot according to any of claims 4 to 7, characterized in that said bowden wire (14) is connected or anchored to said stop member (10,10') at the end thereof opposite said recessed segment (12,12') for releasing said toe cap (2), the release of said bowden wire (14) causing said slope (13) and said raised segment (11) adjacent thereto of said stop member (10) to ride up on the abutment face of the toe cap (2) by the action of a relaxing spring (15) to thereby lock said toe cap (2) in the straightened position.

10. A ski boot according to claim 6, characterized in that said bowden wire (14) is anchored to said link member (24) by means of a hook (31), the depth of said hook (31), i.e. the length of its free leg (31) being greater than the travel of said link member (24,24') on actuation of said actuator lever (17,22,22').

11. A ski boot according to any of claims 4 to 10, characterized in that an angularly bent end face portion of said cover flap (19) is formed with an approximately U-shaped cavity for guiding therein the free leg portion (31') of said hook (31).

12. A ski boot according to any of claims 3 to 11, characterized in that said stop member (10,10') is guided in a stop member casing inserted in said shell (1), said stop member casing being provided at a location opposite the entrance for said projection (9) with a projecting portion, particularly a ridge, to be received in an undercut portion of said shell (1) for positively locking said stop member casing in position within said shell (1).

## Revendications

1. Chaussure de ski comprenant une coque munie d'une semelle et d'un bout, et retenant le pied au moins dans la zone du cou-de-pied, ainsi qu'une tige entourant la jambe, chaussure dans laquelle la coque (1) et le bout (2) sont réalisés d'une seule pièce en matière plastique et sont reliés l'un à l'autre avec faculté de pivotement, par l'intermédiaire de la semelle (4) ; un évidement (5), prévu dans la coque (1) et situé dans la continuité du bout (2), traverse la chaussure de ski pour l'essentiel sur toute sa largeur et délimite la plage de pivotement du bout (2) ; et une coiffe (6), se rattachant au bout (2) et faisant saillie au-delà de l'arête du bout, comble l'évidement (5) par-dessous et peut coulisser sous la zone du cou-de-pied de la coque (1) lors du pivotement dudit bout (2), caractérisée par le fait que des barrettes (7, 8),respectivement orientées dans des directions opposées et munies de dépouilles, sont prévues dans au moins une région du bord extrême libre de la coiffe (6) qui chevauche la coque (1) par-dessous, et de la bordure de la coque (1) qui délimite l'évidement (5), et s'interpénètrent par concordance de formes dans la position étirée de la semelle (4) ; et par le fait que la coiffe (6) présente un bombement massif observée en coupe longitudinale de la chaussure de ski, et possède une courbure diminuant vers les deux côtés dans des plans parallèles, à partir du plan médian longitudinal, au fur et à mesure que la distance augmente, le rayon de courbure correspondant, de préférence, à peu près à la distance de la coiffe (6) vis-à-vis de l'axe de pivotement de la semelle (4), notamment vis-à-vis de la liaison imaginaire des extrémités de l'évidement (5) qui se trouvent côté semelle.

2. Chaussure de ski selon la revendication 1, caractérisée par le fait qu'un verrou rotatif (30) mobile autour d'un axe vertical (30') et prévu sur le bout (2), notamment en son centre longitudinal, vient coiffer l'évidement (5) en vue de la consignation à demeure du bout (2) dans la position étirée de la semelle (4), prend appui sur la coque (1) par une face extrême et peut être amené, par rotation, en dehors de la région de l'évidement (5) afin d'autoriser la faculté de pivotement du bout (2).

3. Chaussure de ski selon la revendication 1, caractérisée par la présence d'une surface de contact sur la coiffe (6) et, en particulier, sur une languette (9) faisant saillie sur ladite coiffe (6) au centre longitudinal de la chaussure de ski et, en vis-à-vis de ladite surface, d'une surface de commande d'un verrou (10, 10') guidé dans la coque (1), transversalement par rapport à l'axe longitudinal de la chaussure de ski ; et par le fait que la surface de commande comprend de préférence, dans la direction de coulissement du verrou (10, 10'), deux segments (11, 11' ; 12, 12') qui sont agencés de manière échelonnée l'un par rapport à l'autre et fusionnent l'un dans l'autre par l'intermédiaire d'un pan incliné (13, 13'), l'un (11, 11') des segments verrouillant le bout (2) à l'emplacement de sa position étirée, lors de l'ascension sur la surface de contact, et l'autre segment (12, 12') accusant un retrait proportionnel au jeu de mouvement du bout (2).

4. Chaussure de ski selon la revendication 3, caractérisée par le fait que le verrou (10, 10') est guidé par une commande Bowden (14), dans la zone du talon de la coque (1), vers un levier d'actionnement (17, 22, 22') ; et par le fait que le levier d'actionnement (17, 22, 22') commande également de préférence un téton encliquetable (20, 25) sollicité par ressort, en vue du verrouillage de la coque (1) et de la tige (3).

5. Chaussure de ski selon l'une des revendications 2 à 4, caractérisée par le fait que le verrou rotatif (30) ou le verrou (10, 10') porte respectivement des repères de positionnement à sa face supérieure, par exemple les couleurs rouge et verte, dont l'une considérée se trouve, selon la position respective du verrou rotatif (30) ou du verrou (10, 10'), en regard d'une fenêtre d'observation (21) ménagée dans la zone du cou-de-pied de la coque (1).

6. Chaussure de ski selon la revendication 6, caractérisée par le fait qu'un étrier (16, 24, 24') sensiblement configuré en U, relié au levier d'actionnement (17, 22, 22'), ceinture latéralement et emprisonne par-dessous une languette de recouvrement (19), étrier dans lequel est accrochée, au-dessous de la languette de recouvrement (19), la commande Bowden (14) dont le câble est guidé dans une pièce de renvoi, dans une plaque d'embase, contre laquelle la gaine flexible de la commande Bowden prend appui.

7. Chaussure de ski selon la revendication 3, caractérisée par le fait que le segment (11'') du verrou (10, 10'), qui consigne le bout (2) à demeure dans la position étirée, est réalisé sous la forme d'une surface inclinée qui répercute une pré-charge sur le bout (2) lors de l'ascension sur la surface de contact dudit bout (2), par exemple sous l'action de la force du ressort (15), les dépouilles des barrettes (7, 8), configurées en des crochets, étant alors appliquées l'une contre l'autre avec sollicitation à la pression.

8. Chaussure de ski selon l'une des revendications 4 à 7, caractérisée par le fait que la commande Bowden (14) est respectivement rattachée ou accrochée à l'extrémité du verrou (10, 10') au plus près de laquelle se trouve le segment (12, 12') accusant un retrait en vue du déverrouillage du bout (2), chaussure dans laquelle, en présence d'une traction provenant de la commande Bowden (14), le verrou (10, 10') monte sur la surface de contact du bout (2) par ses pans inclinés (13, 13') et par le segment (11, 11') contigu à ces derniers, et pousse le bout (2) vers la position étirée.

9. Chaussure de ski selon l'une des revendications 4 à 7, caractérisée par le fait que la commande Bowden (14) est respectivement rattachée ou accrochée à l'extrémité du verrou (10, 10') dont est éloigné le segment (12, 12') accusant un retrait en vue du déverrouillage du bout (2), chaussure dans laquelle, lorsque la commande Bowden (14) est soulagée, le verrou (10) monte sur la surface de contact du bout (2) par son pan incliné (13) et par le segment (11) contigu à ce dernier, sous l'action d'un ressort (15) se détendant, et verrouille le bout (2) dans la position étirée (figures 2, 2a).

10. Chaussure de ski selon la revendication 6, caractérisée par le fait que la commande Bowden (14) est accrochée dans l'étrier (24, 24') au moyen d'un crochet (31) ; et par le fait que la profondeur du crochet (31) ou, respectivement, la longueur de sa branche libre (31') est plus grande que la course de coulissement de l'étrier (24, 24') lors du déplacement du levier d'actionnement (17, 22, 22').

11. Chaussure de ski selon l'une des revendications 4 à 10, caractérisée par le fait qu'un évidement sensiblement configuré en U, dans lequel le crochet (31) est guidé par sa branche (31'), est prévu dans la languette de recouvrement (19), dans une région extrême coudée.

12. Chaussure de ski selon l'une des revendications 3 à 11, caractérisée par le fait que le verrou (10, 10') est guidé dans un boîtier de verrouillage intégré dans la coque (1) ; et par le fait que le boîtier de verrouillage comporte, dans une région opposée à la zone de pénétration de la languette (9), une protubérance se présentant notamment comme une barrette qui pénètre dans une dépouille de la coque (1) en vue de consigner le boîtier de verrouillage dans ladite coque (1), par concordance de formes.
